# EUROPÄISCHE PATENTANMELDUNG

(11) **EP 3 581 802 A1**
(43) Veröffentlichungstag der Anmeldung: **18.12.2019**
(21) Anmeldenummer: 18177778.0
(22) Anmeldetag: 14.06.2018
(51) Int. Cl.: F04D 29/62, F01D 25/28, F04D 29/26, F04D 29/42

(54) **ANORDNUNG UND VERFAHREN ZUR ABSTÜTZUNG EINES RADIALTURBOMASCHINENLAUFRADES**

(71) Anmelder: Siemens Aktiengesellschaft, 80333 München (DE)
(72) Erfinder: Hilgenberg, Frederic, 45145 Essen (DE); Naß, Dieter, 47447 Moers (DE)

(57) **Zusammenfassung**

Anordnung (AR), umfassend
- Radialturbomaschinenlaufrad (IMP),
- Gehäuse (CAS) mit axialer und radialer Strömungsöffnung (INL, EXT),
- Welle (SH), die sich entlang einer Achse (X) erstreckt,
- mindestens ein Radiallager (RB),
- mindestens eine Wellendichtung (SHS),
wobei das Radialturbomaschinenlaufrad (IMP) an einem Wellenende (SE) der Welle (SH) lösbar angebracht ist, wobei das Radialturbomaschinenlaufrad (IMP) sich in einem Inneren (INS) des Gehäuses (CAS) befindet,
wobei die Welle (SH) sich durch eine Durchführungsöffnung (TH), vorgesehen in einer ersten Gehäusewand (CW1) des Gehäuses (CAS), abgedichtet mittels der Wellendichtung (SHS) erstreckt, wobei die Wellendichtung (SHS) axial zwischen dem Radialturbomaschinenlaufrad (IMP) und dem Radiallager (RB) an der Welle (SH) angeordnet ist. Zur Reduktion der Montage- und Wartungskosten sind mindestens zwei verschließbare Öffnungen (OP1, OP2, OP3) in der Gehäusewand (CW1) vorgesehen, wobei jeweils ein Unterstützungselement (SP1, SP2, SP3) durch die jeweils verschließbare Öffnung (OP1, OP2, OP3) hindurch ragt und das Radialturbomaschinenlaufrad (IMP) zumindest einen Teil der Gewichtskraft abfangend kontaktiert.

## Beschreibung

Die Erfindung betrifft eine Anordnung, umfassend
- ein Radialturbomaschinenlaufrad,
- ein Gehäuse mit axialer und radialer Strömungsöffnung,
- eine Welle, die sich entlang einer Achse erstreckt,
- mindestens ein Radiallager,
- mindestens eine Wellendichtung,
wobei das Radialturbomaschinenlaufrad an einem Wellenende der Welle lösbar angebracht ist,
wobei das Radialturbomaschinenlaufrad sich in einem Inneren des Gehäuses befindet,
wobei die Welle sich durch eine Durchführungsöffnung, vorgesehen in einer ersten Gehäusewand des Gehäuses, abgedichtet mittels der Wellendichtung erstreckt,
wobei die Wellendichtung axial zwischen dem Radialturbomaschinenlaufrad und dem Radiallager an der Welle angeordnet ist.

Weiterhin betrifft die Erfindung ein Verfahren zur Demontage oder Montage einer derartigen Anordnung.

Anordnungen der eingangs definierten Art kommen in der Regel bei "fliegend" angeordneten bzw. gelagerten Laufrädern zur Anwendung. Das bedeutet, dass die Lagerung der Welle bzw. des Rotors - insbesondere die Radiallagerung des Rotors - sich nur auf einer axialen Seite des Laufrades / der Laufräder befindet. Dementsprechend ist das Radialturbomaschinenlaufrad an einem Wellenende der Welle angebracht. Eine derartige Anordnung, wie sie auch von sogenannten Getriebeturboverdichtern bekannt ist, kann auch unabhängig von einem Getriebeturboverdichter - also auf andere Art angetrieben oder antreibend - verwendet werden.

Bei dem für die erfindungsgemäße Anordnung typischen Einsatz der fliegend gelagerter Radialverdichterlaufräder bzw. Radialturbomaschinenlaufräder werden diese Radialturbomaschinenlaufräder - kurz Laufräder -axial, bevorzugt mittels einer Hirth-Verzahnung - mit einem Wellenende verbunden. In axialer Fortsetzung der Welle sind eine Wellendichtung, zum Beispiel eine Gasdichtung oder Gleitringdichtung (Fluiddichtung) und anschließend eine Radiallagerung vorgesehen. Zusätzlich zu der Radiallagerung ist regelmäßig auch eine Axiallagerung vorgesehen, die zumindest einen Teil des aus dem Laufrad infolge der Druckdifferenz entstehenden Schubes aufnimmt.

Bei einer derartigen fliegenden Anordnung ist das Gehäuse, das das Laufrad oder die Laufräder umgibt in der Regel in Umfangsrichtung einstückig ausgebildet. Diese vorteilhafte Ausführung wird ermöglicht, weil es infolge der fliegenden Lagerung einseitig keine hindernden Bauteile, insbesondere Lagerung, gibt, die ein axiales Fügen des Gehäuses an das Wellenende verhindern würde. Das Gehäuse kann aus Montagegründen optional eine im Wesentlichen radiale Teilfuge oder einen Deckel mit radialem Fugenverlauf aufweisen. Grundsätzlich ist auch eine im Wesentlichen axial-radial-verlaufende Teilfuge denkbar, diese Option nutzt aber nicht alle Vorteile der Erfindung aus.

Herkömmlich ist die Wellendichtung und die Wellenlagerung der Welle, an deren Wellenende das Laufrad bzw. die Anordnung vorgesehen ist, nicht ohne weiteres demontierbar bzw. montierbar, sondern eine Demontage beginnt herkömmlich axial seitens des Laufrads und eine Reihenfolge der Montage schließt in der Regel mit der Montage des Laufrads ab, wenn von weiteren Bauelementen, zum Beispiel Rohrleitungen abgesehen wird.

Die Demontage bzw. Montage der Gasdichtung erfolgt von der Prozessgasseite bzw. von der Seite der axialen Zuströmung in den Verdichter, da die Welle zum Beispiel bei einem Getriebeverdichter antriebsseitig im Getriebekasten verankert ist.

Bei der Einzelanwendung einer fliegenden Stufe bzw. einer erfindungsgemäßen Anordnung würde diese gleichfalls mit einer Kupplung mit der Antriebsmaschine oder einer anderen Arbeitsmaschine im Strang verbunden sein, so dass auch in einem derartigen Fall prozessgasseitige die Montage der Gasdichtung erfolgt.

Eine Umsetzung der Erfindung in Verbindung mit einem Einwellenverdichter ist besonders vorteilhaft. Getriebeturboverdichter sind zum Beispiel bereits aus den folgenden Veröffentlichungen bekannt: EP3106670-A1, EP3061991-A1, EP3045686-A1, WO2016091495-A1, WO2016062549-A1, WO2016046037-A1, WO2015043879-A1, WO2014195390-A1, WO2012104366-A1, WO2012104153-A1.

Ein entscheidender Nachteil einer gattungsgemäßen Anordnung herkömmlicher Bauart liegt darin, dass zur Montage, Demontage oder Inspektion, insbesondere der Gasdichtung, der Lagerung oder anderer Bauteile, die sich axial hinter dem Laufrad befinden, entweder der gesamte Antriebs- oder Abtriebs-Strang, an dem das Laufrad des Verdichters axial endseitig angebracht ist, demontiert werden muss oder, dass der gesamte Verdichter der gattungsgemäßen Anordnung von dem Wellenende und in sich demontiert werden muss, um die entsprechenden axial hinter dem Laufrad befindlichen Bauelemente zu erreichen. Der damit verbundene Aufwand ist äußerst zeit- und kostenintensiv, so dass Wartungs- und Servicekosten die Vertriebswahrscheinlichkeit derartiger Anordnungen unerwünscht reduzieren.

Ausgehend von den Problemen und Nachteilen der herkömmlichen Bauweise hat es sich die Erfindung zur Aufgabe gemacht, eine Anordnung der eingangs definierten Art derart weiterzubilden, dass der Montageaufwand und die Wartungskosten reduziert werden.

Zur Lösung der Aufgabe schlägt die Erfindung eine Anordnung der eingangs definierten Art mit den zusätzlichen Merkmalen des Anspruchs 1 vor. Daneben wird gemäß der Verfahrensansprüche jeweils eine Methode zur Demontage und zur Montage nach der Erfindung vorgeschlagen.

Mittels der mindestens zwei verschließbaren Öffnungen in der Gehäusewand ist jeweils ein Unterstützungselement pro Öffnung einführbar, das das Radialturbomaschinenlaufrad zumindest einen Teil der Gewichtskraft abfangend kontaktiert. Diese mindestens zwei - bevorzugt mehreren - Unterstützungselemente ermöglichen einerseits das Laufrad in axialer Position zu halten, gleichzeitig wird ein Kippen des Laufrades verhindert und die radiale Position des Laufrades wird fixiert. Dementsprechend ist es bei der Demontage und bei der Montage mindestens eines Lagers oder einer Wellendichtung des Verdichters von der Welle möglich, den Verdichter selbst nicht demontieren zu müssen, da das Laufrad durch die entsprechenden Unterstützungselemente in der axialen und radialen - bzw. der räumlichen - Position gehalten wird, bevorzugt genau an der Stelle, wo das Wellenende bei vollständig montierter Maschine das Laufrad in einer bestimmten Position fixieren würde bzw. sollte. Es ist somit möglich, die Lagerung und Wellendichtung und sogar das Laufrad selbst gemeinsam mit dem Gehäuse und ggf. weiteren Peripherien unter Nutzung der erfindungsgemäßen Unterstützungselemente, die durch entsprechende Öffnungen in das Innere des Gehäuses zum Kontaktieren und Unterstützen des Laufrades eingeführt werden, im Wesentlichen unverändert zu montieren bzw. zu demontieren und auf diese Weise eine Vielzahl an Arbeitsgängen einzusparen, die ohne die entsprechenden Unterstützungselemente notwendig sind, damit es nicht zu Kollisionen zwischen Begrenzungen des Innenraums des Gehäuses durch ein nicht mehr räumlich in einer bestimmten Lage gehaltenes Laufrad kommt. Die Unterstützungselemente haben bevorzugt neben axialen Anlageflächen auch zumindest teilweise radiale Unterstützungsvorkehrungen, beispielsweise radiale Kontaktflächen oder zwischen axialer Ausrichtung und radialer Ausrichtung schräg angeordnete Kontaktflächen, die an entsprechenden schrägen Flächen des Laufrades kontaktieren. Schließlich sind die Unterstützungselemente bzw. die Kontaktflächen der Unterstützungselemente und die korrespondierenden Flächen an dem Laufrad derart ausgebildet, dass eine translatorische oder rotatorische räumliche Bewegung bei Fortfall der Unterstützung des Wellenendes nicht möglich ist.

Hierbei ist es besonders bevorzugt, wenn mindestens zwei verschließbare Öffnungen, die erste verschließbare Öffnung und eine zweite verschließbare Öffnung in der ersten Gehäusewand vorgesehen sind. Hierbei ist es sinnvoll, wenn ein zweites Unterstützungselement durch die zweite verschließbare Öffnung hindurch ragend vorgesehen ist und das Radialturbomaschinenlaufrad in einer Umfangsrichtung beabstandet zu dem ersten Unterstützungselement einen Teil der Gewichtskraft abfangend kontaktiert.

Besonders bevorzugt ist eine Variante, bei der eine dritte verschließbare Öffnung in der ersten Gehäusewand vorgesehen ist, wobei die Anordnung für eine Betriebsaufstellung ausgebildet ist, in der das erste Unterstützungselement und das zweite Unterstützungselement das Radialturbomaschinenlaufrad gegen die Gewichtskraft von unten her unterstützen und das dritte Unterstützungselement das Radialturbomaschinenlaufrad von den beiden anderen Unterstützungselementen in Umfangsrichtung beabstandet gegen ein Umkippen sichert. In diesem Zusammenhang ist es bevorzugt, wenn die Anordnung genau drei Unterstützungselemente und korrespondierende Öffnungen in der Gehäusewand aufweist.

Eine vorteilhafte Weiterbildung der Erfindung sieht vor, dass mindestens ein Unterstützungselement eine radiale Verstellmöglichkeit für eine Kontaktfläche zum Kontaktieren des Radialturbomaschinenlaufrades aufweist. Diese radiale Verstellmöglichkeit erleichtert das Einsetzen der entsprechenden Unterstützungselemente durch die entsprechenden Öffnungen, da das in der Regel axial erfolgende Einführen entsprechend unabhängig von der Kontaktierung des Laufrades erfolgen kann. Besonders bevorzugt ist eine Ausführungsvariante, bei der jedes Unterstützungselement mindestens zwei Kontaktflächen aufweist, von denen wenigstens eine schräg ausgebildet ist, so dass diese schräge Kontaktfläche mit zunehmender radialer Annäherung an das Laufrad eine sowohl radiale als auch eine axiale Verspannung bzw. Fixierung des Laufrades zur Folge hat.

Eine weitere vorteilhafte Weiterbildung der Erfindung sieht vor, dass mindestens ein Unterstützungselement, bevorzugt alle Unterstützungselemente, eine axiale Verstellmöglichkeit für eine, bevorzugt alle Kontaktflächen zum Kontaktieren des Radialturbomaschinenlaufrades des entsprechenden Unterstützungselementes aufweist.

Besonders bevorzugt weisen zumindest zwei von drei Unterstützungselementen radiale Lageverstelleinrichtungen auf und bevorzugt sind zumindest einige - besonders bevorzugt alle - Unterstützungselemente in ihrer Axiallage der Kontaktflächen verstellbar ausgebildet. Die axiale Verstellbarkeit kann mit der bevorzugt in Axialrichtung erfolgenden Einführung der Unterstützungselemente in die entsprechenden Öffnungen der Gehäusewand kombinierbar ausgebildet sein.

Die radiale Verstellbarkeit der Kontaktflächen der Unterstützungselemente ist besonders bevorzugt derart ausgebildet, dass mindestens ein Unterstützungselement eine drehbar gelagerte Hülse mit einer exzentrischen Bohrung aufweist, wobei in der exzentrischen Bohrung ein Unterstützungsträger angeordnet ist, derart, dass der Unterstützungsträger mit mindestens einer Kontaktfläche zum Kontaktieren des Laufrades ausgebildet ist und derart, dass ein Verdrehen der Hülse eine radiale Verlagerung der mindestens einen Kontaktfläche in Radialrichtung zur Folge hat.

Bevorzugt sind die Unterstützungselemente zusammenwirkend derart angeordnet und ausgebildet, dass sie geeignet sind, in einer Betriebsposition, das Radialturbomaschinenlaufrad gegen die Erdanziehung abzustützen.

Das erfindungsgemäße Verfahren zur Demontage der Anordnung sieht vor, dass in einem ersten Schritt verschließbare Öffnungen in der Gehäusewand des Gehäuses geöffnet werden, in einem zweiten Schritt Unterstützungselemente durch diese Öffnung hindurchgeführt werden, in einem dritten Schritt die Unterstützungselemente mit dem Radialturbomaschinenlaufrad in Kontakt gebracht und ortsfest befestigt werden, derart, dass eine Abstützung und Sicherung des Radialturbomaschinenlaufrades, insbesondere der Gewichtskraft des Radialturbomaschinenlaufrades, gegeben ist. In einem vierten Schritt wird/werden die Wellendichtung und/oder das Radiallager demontiert.

Eine Montage wird in umgekehrter Schrittreihenfolge und unter Umkehrung der entsprechend beschriebenen Handlungen durchgeführt.

Im Folgenden ist die Erfindung anhand eines speziellen Ausführungsbeispiels unter Bezugnahme auf Zeichnungen näher beschrieben. Es zeigen:
- Figur 1: eine schematische Darstellung eines Längsschnitts durch eine erfindungsgemäße Anordnung,
- Figur 2: eine perspektivische schematische Darstellung einer erfindungsgemäßen Anordnung,
- Figur 3: ein mit III in Figur 1 ausgewiesenes Detail,
- Figur 4: ein mit IV in Figur 3 ausgewiesenes Detail,
- Figur 5: eine schematische Darstellung des erfindungsgemäßen Verfahrens.

Die Figuren 1 - 4 zeigen jeweils ein Ausführungsbeispiel einer erfindungsgemäßen Anordnung AR in unterschiedlichen Darstellungen, so dass identische Bezugszeichen hier identische Bauteile eines identischen Ausführungsbeispiels bedeuten. In dem gesamten Dokument beziehen sich Angaben, wie axial, radial, tangential oder Umfangsrichtung auf eine Achse X einer Welle SH, die identisch ist mit der Rotationsachse. Die erfindungsgemäße Anordnung AR umfasst ein Radialturbomaschinenlaufrad IMP, ein Gehäuse CAS mit axialer und radialer Strömungsöffnung, eine einlassende Strömungsöffnung INL und eine auslassende Strömungsöffnung EXT, weiterhin umfassend eine Welle SH, die sich entlang der Achse X erstreckt, mindestens ein Radiallager RB (in der Figur 1 sind zwei axial zueinander beabstandete Radiallager RB abgebildet) und mindestens eine Wellendichtung SHS. Die Wellendichtung SHS dichtet einen in dem Gehäuse CAS ggf. herrschenden Prozessdruck eines Prozessgases PFL derart ab, dass im Wesentlichen kein Prozessgas PFL aus dem Inneren INS des Gehäuses CAS im Bereich einer Durchführungsöffnung TH entweichen kann. Dies gilt umso mehr, falls sich im Inneren INS des Gehäuses CAS ein toxisches Prozessfluid PFL oder sonst gefährliches Prozessfluid PFL befinden sollte. Die Welle SH ist mittels des mindestens einen Radiallagers RB und hier zusätzlich mittels eines zweiten Radiallagers RB und eines Axiallagers AB außerhalb des Gehäuses CAS in einem Lagerbock BSP in einer radialen, axialen bzw. räumlich eindeutigen Position fixiert. Ein Radialturbomaschinenlaufrad IMP ist an einem Wellenende SE der Welle SH lösbar angebracht. In nicht dargestellter Weise kann hierzu bevorzugt eine Hirth-Verzahnung mit einer axialen Befestigung des Radialturbomaschinenlaufrades IMP an dem Wellenende SE vorgesehen sein. Die Durchführungsöffnung TH des Gehäuses CAS ist einer ersten Gehäusewand CW1 des Gehäuses CAS vorgesehen, wobei in diesem Ausführungsbeispiel eine modulare Ausbildung des Gehäuses CAS mit einer möglichen Demontage der ersten Gehäusewand CW1 vorgesehen ist. Diese Demontagemöglichkeit dient der Demontage des Radialturbomaschinenlaufrades IMP aus dem Gehäuse CAS heraus und ggf. der Zugänglichkeit weiterer Verdichterbauteile der Anordnung AR, die sich im Inneren INS des Gehäuses CAS befinden. Grundsätzlich ist auch eine einstückige Ausbildung der ersten Gehäusewand CW1 des Gehäuses CAS mit dem Rest des Gehäuses CAS möglich. Eine vollständige Demontage bzw. eine Entfernung des Radialturbomaschinenlaufrades IMP aus dem Gehäuse CAS heraus ist verhältnismäßig aufwendig, da bei einer Wiedermontage sämtliche dieser Bauteil wieder zueinander abgedichtet und zentriert werden müssen. Um einen derartigen Aufwand beispielsweise bei einer Inspektion des Radiallagers RB oder der Wellendichtung SHS zu vermeiden, ist es erfindungsgemäß vorgesehen, dass verschließbare Öffnungen OP1, OP2, OP3 in der Gehäusewand CW1 vorgesehen sind, durch die Unterstützungselemente SP1, SP2, SP3 hindurch in das Innere INS des Gehäuses CAS eingeführt werden können, so dass diese durch die Gehäusewand CW1 hindurch ragen und auf diese Weise - quasi von außen angebracht - das Radialturbomaschinenlaufrad IMP zumindest ein Teil der Gewichtskraft abfangend kontaktieren, so dass das Radialturbomaschinenlaufrad IMP in dem Gehäuse CRS in einer bestimmten räumlichen Position relativ zu dem Gehäuse CAS, insbesondere radial und axial - fixiert werden kann. Die einzelnen Unterstützungselemente SP1, SP2, SP3 sind radial und in Umfangsrichtung CDR voneinander beabstandet, wobei zumindest das erste Unterstützungselement SP1 und das zweite Unterstützungselement SP2 das Radialturbomaschinenlaufrad IMP von unten her gegen die Erdbeschleunigung g - also die Gewichtskraft des Radialturbomaschinenlaufrades IMP abfangend - abstützen. Das obere dritte Unterstützungselement SP3 weist einen radialen Spalt GAP zu der radialen Außenkante des Laufrads IMP auf, weil dieses dritte Unterstützungselement SP3 im Wesentlichen der Fixierung der räumlichen Lage gegen ein Verkippen des Laufrades IMP dient.

In der Figur 2 ist die Rückseite der Gehäusewand CW1 sichtbar, wobei Unterstützungselemente SP1 und SP3 bzw. die beiden verschließbaren Öffnungen OP1, OP3 in ihrer bevorzugten Radial- und Umfangsposition dargestellt sind. Das nicht dargestellte zweite Unterstützungselement bzw. die zweite verschließbare Öffnung OP2 ist entsprechend spiegelsymmetrisch zu einer gedachten Vertikalebene verlaufend durch die Achse X in der ersten Gehäusewand CW1 angeordnet.

Die Figuren 3 und 4 zeigen im Detail den Aufbau eines entsprechenden Unterstützungselementes SP1, SP2, SP3. Das Unterstützungselement SP1, SP2, SP3 ist mit Befestigungselementen FXT quasi ortsfest an der ersten Gehäusewand CW1 nach Hindurch-Führung durch eine entsprechende verschließbare Öffnung OP1, OP2, OP3 zu befestigen. Das Unterstützungselement SP1 - SP3 besteht im Wesentlichen aus einer äußeren Hülse OSV, einer inneren Hülse ISV und einem zentralen Bolzen CBT. An dem zentralen Bolzen CBT sind Kontaktflächen CSF zum Kontaktieren und Abfangen des Radialturbomaschinenlaufrades IMP vorgesehen. Die innere Hülse ISV weist eine exzentrische Bohrung EXC zur Aufnahme des zentralen Bolzens CBT auf. Bei Drehung der inneren Hülse ISV verlagert sich der zentrale Bolzen CBT in Radialrichtung, so dass in einer bestimmten Umfangsposition der inneren Hülse ISV die Kontaktflächen CSF des Unterstützungselementes SP1 - SP3 korrespondierende Kontaktflächen des Radialturbomaschinenlaufrades IMP kontaktieren und auf diese Weise bei einer entsprechenden Einstellung aller vorgesehenen Unterstützungselemente SP1 - SP3 einer erfindungsgemäßen Anordnung AR das Radialturbomaschinenlaufrad IMP relativ zu dem Gehäuse CAS fest positioniert ist und insbesondere die Gewichtskraft des Laufrades IMP abgefangen ist.

In Figur 5 ist das erfindungsgemäße Verfahren zur Demontage bzw. Montage mit vier aufeinanderfolgenden Schritten 1, 2, 3, 4 illustriert. Bei der Demontage wird in dem ersten Schritt 1 jede der verschließbaren Öffnungen OP1, OP2, OP3 in der ersten Gehäusewand CW1 des Gehäuses CRF geöffnet. In einem zweiten Schritt 2 werden Unterstützungselemente SP1 - SP3 durch diese Öffnungen OP1 - OP3 hindurchgeführt. In einem dritten Schritt werden die Unterstützungselemente SP1 - SP3 mit dem Radialturbomaschinenlaufrad IMP in Kontakt gebracht und ortsfest befestigt. Die Befestigung erfolgt derart, dass eine Abstützung und Sicherung des Radialturbomaschinenlaufrades IMP, insbesondere der Gewichtskraft des Radialturbomaschinenlaufrades IMP, gegeben ist.

In einem vierten Schritt wird/werden die Wellendichtung SHS und/oder das Radiallager RB demontiert.

Eine erfindungsgemäße Montage erfolgt in umgekehrter Schrittreihenfolge und unter Umkehrung der beschriebenen Handlungen.

Die erfindungsgemäßen Unterstützungselemente SP1, SP2, SP3 erhalten die konzentrische Lager der Welle SH mit dem Laufrad IMP, so dass eine Montage und Demontage der Wellendichtung SHS und des Lagers RB möglich ist.

## Patentansprüche

1. Anordnung (AR), umfassend
- Radialturbomaschinenlaufrad (IMP),
- Gehäuse (CAS) mit axialer und radialer Strömungsöffnung (INL, EXT),
- Welle (SH), die sich entlang einer Achse (X) erstreckt,
- mindestens ein Radiallager (RB),
- mindestens eine Wellendichtung (SHS),
wobei das Radialturbomaschinenlaufrad (IMP) an einem Wellenende (SE) der Welle (SH) lösbar angebracht ist, wobei das Radialturbomaschinenlaufrad (IMP) sich in einem Inneren (INS) des Gehäuses (CAS) befindet,
wobei die Welle (SH) sich durch eine Durchführungsöffnung (TH), vorgesehen in einer ersten Gehäusewand (CW1) des Gehäuses (CAS), abgedichtet mittels der Wellendichtung (SHS) erstreckt,
wobei die Wellendichtung (SHS) axial zwischen dem Radialturbomaschinenlaufrad (IMP) und dem Radiallager (RB) an der Welle (SH) angeordnet ist,
**dadurch gekennzeichnet,**
**dass** mindestens eine verschließbare Öffnung (OP1) in der Gehäusewand (CW1) vorgesehen ist,
wobei ein Unterstützungselement (SP1) durch die erste verschließbare Öffnung (OP1) hindurch ragt und das Radialturbomaschinenlaufrad (IMP) zumindest einen Teil der Gewichtskraft abfangend kontaktiert.

2. Anordnung nach Anspruch 1,
wobei mindestens zwei verschließbare Öffnungen (OP1, OP2), die erste verschließbare Öffnung (OP1) und eine zweite verschließbare Öffnung (OP2) in der ersten Gehäusewand (CW1) vorgesehen sind, wobei ein zweites Unterstützungselement (SP2) durch die zweite verschließbare Öffnung (OP2) hindurch ragend vorgesehen ist und das Radialturbomaschinenlaufrad (IMP) in einer Umfangsrichtung (CDR) beabstandet zu dem ersten Unterstützungselement (SP1) zumindest einen Teil der Gewichtskraft abfangend kontaktiert.

3. Anordnung AR nach Anspruch 2,
wobei eine dritte verschließbare Öffnung (OP3) in der ersten Gehäusewand (CW1) vorgesehen ist, wobei die Anordnung (AR) für eine Betriebsaufstellung ausgebildet ist, in der das erste Unterstützungselement (SP1) und das zweite Unterstützungselement (SP2) das Radialturbomaschinenlaufrad (IMP) gegen die Gewichtskraft von unten her unterstützen und das dritte Unterstützungselement (SP3) das Radialturbomaschinenlaufrad (IMP) von den beiden anderen Unterstützungselementen (SP1, SP2) in Umfangsrichtung (CDR) beabstandet, gegen ein Umkippen sichert.

4. Anordnung nach mindestens einem der vorhergehenden Ansprüche 1 - 3,
wobei mindestens ein Unterstützungselement (SP1, SP2, SP3) eine radiale Verstellmöglichkeit (RAJ) für eine Kontaktfläche zum Kontaktieren des Radialturbomaschinenlaufrades (IMP) aufweist.

5. Anordnung nach mindestens einem der vorhergehenden Ansprüche 1 - 4,
wobei die Unterstützungselemente (SP1, SP2, SP3) eine radiale Verstellmöglichkeit (RAJ) zum radialen Verlagern der Kontaktfläche zum Kontaktieren des Radialturbomaschinenlaufrads (IMP) aufweisen.

6. Anordnung nach mindestens einem der vorhergehenden Ansprüche 1 - 5,
wobei mindestens ein Unterstützungselement (SP1, SP2, SP3) eine drehbar gelagerte Hülse mit einer exzentrischen Bohrung (EXC) aufweist, wobei in der exzentrischen Bohrung (EXC) ein Unterstützungsträger (SPC) angeordnet ist, derart, dass der Unterstützungsträger (SPC) mit mindestens einer Kontaktfläche (CSF) zum Kontaktieren des Radialturbomaschinenlaufrades (IMP) aufweist und derart, dass ein Verdrehen der Hülse (SLV) eine radiale Verlagerung der mindestens einen Kontaktfläche (CSF) zur Folge hat.

7. Anordnung AR nach mindestens einem der vorhergehenden Ansprüche 1 - 6, wobei die Unterstützungselemente (SP1, SP2, SP3) zusammenwirkend derart ausgebildet sind, dass sie geeignet sind, das Radialturbomaschinenlaufrad (IMP) gegen die Erdanziehung (g) abzustützen.

8. Verfahren zur Demontage einer Anordnung nach mindestens einem der Ansprüche 1 - 7,
wobei ein schrittweises Vorgehen vorsieht, dass zum Zwecke der Demontage
in einem ersten Schritt verschließbare Öffnungen (OP1, OP2, OP3) in der ersten Gehäusewand (CW1) des Gehäuses (CAS) geöffnet werden,
in einem zweiten Schritt Unterstützungselemente (SP1, SP2, SP3) durch diese Öffnungen (OP1, OP2, OP3) hindurchgeführt werden,
in einem dritten Schritt die Unterstützungselemente (SP1, SP2, SP3) mit dem Radialturbomaschinenlaufrad (IMP) in Kontakt gebracht und ortsfest befestigt werden, derart, dass eine Abstützung und Sicherung des Radialturbomaschinenlaufrads (IMP), insbesondere der Gewichtskraft des Radialturbomaschinenlaufrads (IMP), gegeben ist,
in einem vierten Schritt die Wellendichtung (SHS) und/oder das Radiallager (RB) demontiert wird/werden.

9. Verfahren zur Montage einer Anordnung nach mindestens einem der Ansprüche 1 - 7,
wobei zum Zwecke der Montage die Schritte 1 - 4 nach Anspruch 8, in umgekehrter Reihenfolge und unter Umkehrung der Handlungen vollzogen werden.
